# EUROPÄISCHE PATENTSCHRIFT

(11) **EP 0 589 337 B1**
(45) Veröffentlichungstag und Bekanntmachung des Hinweises auf die Patenterteilung: **21.08.1996**
(21) Anmeldenummer: 93114799.5
(22) Anmeldetag: 15.09.1993
(51) Int. Cl.: B25F 5/02, B25D 17/26, F01M 13/04

(54) **Handwerkzeugmaschine, insbesondere Bohrhammer**
Hand tool machine, particularly a hammer drill
Machine outil à main, notamment marteau perforateur

(30) Priorität: 24.09.1992 DE 4231987
(43) Veröffentlichungstag der Anmeldung: 30.03.1994
(73) Patentinhaber: ROBERT BOSCH GMBH, 70442 Stuttgart (DE)
(72) Erfinder: Bleicher, Manfred, D-70771 Leinfelden-Echterdingen (DE); Baumann, Otto, D-70771 Leinfelden-Echterdingen (DE); Heckmann, Markus, D-70771 Leinfelden-Echterdingen (DE)

(56) Entgegenhaltungen:
- DE-B- 1 097 755
- FR-A- 2 546 802
- US-A- 3 367 447

## Beschreibung

### Stand der Technik

Die Erfindung betrifft eine Handwerkzeugmaschine, insbesondere einen Bohrhammer, nach dem Oberbegriff des Anspruchs 1. Eine derartige Handwerkzeugmaschine ist aus der FR-A-2 546 802 bekannt.

In der DE-A-33 29 005 und DE-A-40 00 822 ist eine Handwerkzeugmaschine beschrieben, bei der der Getrieberaum durch einen Gehauseteil mit darin enthaltenem Kugellager für das vom Motor angetriebene Ritzel vom Motorraum getrennt ist. Das Kugellager ist beidseitig mit Dichtscheiben versehen und kann auf der dem Getrieberaum zugewandten Seite zusätzlich noch mit einer am Lagerinnenring befestigten Schleuderscheibe versehen sein, um eine Abdichtung des Getrieberaumes zum Motorraum hin zu fördern.

Durch Erwärmung im Betrieb der Handwerkzeugmaschine entwickelt sich im Getrieberaum ein erheblicher Überdruck, der bei der bekannten Handwerkzeugmaschine durch die vorhandenen Dichtelemente, insbesondere bei Schlagbetrieb, nicht ohne Verlust an Schmiermittel, insbesondere Fett, abgebaut werden kann.

Aus der FR-A-2 546 802 ist bereits ein gattungsgemäßer Bohrhammer bekannt, dessen Getrieberaum über einen Verbindungskanal zur Atmosphäre hin entlüftet ist. Um zu vermeiden, daß Schmiermittel durch den Verbindungskanal nach außen dringen kann, ist ein zusätzliches Gehäuse vorgesehen, welches Öffnungen zum Getrieberaum aufweist und die getrieberaumseitige Mündung des Verbindungskanals abdeckt.

### Vorteile der Erfindung

Die erfindungsgemäße Handwerkzeugmaschine mit den kennzeichnenden Merkmalen des Anspruchs 1 hat demgegenüber den Vorteil, daß durch die bei der Rotation des Rotationselements entstehenden Fliehkräfte ein Eintritt von Schmiermittel in den Verbindungskanal verhindert wird.

Durch die in den abhängigen Ansprüchen 2 - 10 aufgeführten Maßnahmen sind vorteilhafte Weiterbildungen und Verbesserungen der im Anspruch 1 angegebenen Handwerkzeugmaschine möglich. Der Verbindungskanal, insbesondere die Bohrung, die den Getrieberaum mit der Atmospähre und/oder dem Motorraum verbindet,ermöglicht in einfacher und kostengünstiger Weise einen Druckabbau im Getrieberaum.

### Zeichnung

Die Erfindung ist nachfolgend anhand von in den Zeichnungen gezeigten Ausführungsbeispielen näher erläutert. Es zeigen:
- Fig. 1: einen schematischen Schnitt eines Bohrhammers gemäß einem ersten Ausführungsbeispiel,
- Fig. 2: einen schematischen Schnitt einer Einzelheit des Bohrhammers in Fig. 1 in demgegenüber größerem Maßstab,
- Fig. 3: einen schematischen Schnitt,etwa entsprechend demjenigen in Fig. 2,eines zweiten Ausführungsbeispieles.

### Beschreibung der Ausführungsbeispiele

In Fig. 1 und 2 ist schematisch ein motorisch betriebener Bohrhammer 1 gezeigt, der so ausgebildet ist und arbeitet, wie in der DE-A-33 29 005 und DE-A-40 00 822 im einzelnen beschrieben ist, auf die ausdrücklich zum Zwecke der Offenbarung und zur Vermeidung unnötiger Wiederholungen verwiesen wird. Der Bohrhammer 1 enthält in einem Gehäuse 2 einen elektrischen Motor 3, ein Getriebe 4, ein als Luftpolsterschlagwerk ausgebildetes Schlagwerk 5 und eine Werkzeugaufnahme 6, in die ein für den jeweiligen Anwendungszweck geeignetes Werkzeug 7 einsetzbar ist. Der Motor 3 hat ein Ritzel 8, das stets in Eingriff mit einem äußeren Zahnkranz 9 eines Kupplungszahnrades 10 steht, das Teil einer Hülse 30 ist. Das Zahnrad 10 weist an seiner Stirnseite eine Verzahnung 11 auf. Es steht unter der Wirkung einer Druckfeder 12, die ihrerseits gegen ein an einem Gehäuseteil 13 anliegendes Axiallager 14 abgestützt ist. Die Verzahnung 11 am Ende der Hülse 30 kann in eine Gegenverzahnung 15 an einer Taumelnabe 29 des Schlagwerks 5 eingreifen und bildet mit dieser zusammen eine Kupplung 11/15.

Das Kupplungszahnrad 10 ist in der Taumelnabe 29 gelagert. Innerhalb der Taumelnabe 29 und Hülse 30 verläuft eine Zwischenwelle 17. Im Kupplungszahnrad 10 ist ein Nadellager 16 eingepreßt, wobei das Kupplungszahnrad 10 und die Zwischenwelle 17 im Bereich des Nadellagers 16 relativ verschiebbar sind.
Die Zwischenwelle 17 weist einen verdickten Mittelteil 18 auf, an dessen dem Kupplungszahnrad 10 zugewandter rechter Seite eine Gegenverzahnung 19 angeordnet ist, die mit der Verzahnung 11 eine Kupplung 11/19 bildet. Am anderen Ende des Mittelteils 18 ist eine Längsverzahnung 20 angebracht, die mit ihrem dem Kupplungszahnrad 10 abgewandten linken Ende in eine drehfest mit dem Gehäuse 2 verbundene Zahnscheibe 21 einrückbar ist. Das linke Ende der Zwischenwelle 17 ist in einem im Gehäuse 2 sitzenden Nadellager 22 axial verschieblich gelagert. Auf das Mittelteil 18 ist im Anschluß an die Längsverzahnung 20 ein Kugellager 23 aufgepreßt, an dessen Außenring 24 ein Schaltstück 25 zur Axialverschiebung der Zwischenwelle 17 angreift.

Im Gehäuse 2 ist auf der in Fig. 1 rechten Seite ein Motorraum 31 ausgebildet, in dem der elektrische Motor 3 enthalten ist, und auf der in Fig. 1 sich links anschließenden Seite ein Getrieberaum 32, in dem das Getriebe 4, das Schlagwerk 5 und die übrigen bereits erläuterten Elemente enthalten sind. Der Gehäuseteil 13 trennt den Motorraum 31 vom Getrieberaum 32. Das Ritzel 8 erstreckt sich durch den Gehäuseteil 13 hindurch in den Getrieberaum 32 und ist innerhalb des Gehäuseteils 13 mittels eines Kugellagers 26 gelagert. Das Kugellager 26 weist, wie nicht besonders hervorgehoben ist, beidseitig Dichtscheiben auf und auf der zum Getrieberaum 32 weisenden Seite außerdem eine Schleuderscheibe 27, die drehfest mit dem Innenring des Kugellagers 26 verbunden ist. Ferner ist das Kugellager 26 mit Schiebesitz im Gehäuseteil 13 gehalten, wobei zwischen dem Außenring und dem Gehäuseteil 13 ein O-Ring 54 angeordnet ist. Diese Ausbildung des Kugellagers 26 mit beidseitigen Dichtscheiben, Schleuderscheibe 27 und O-Ring 54 soll in diesem Bereich eine Abdichtung des Getrieberaumes 32 zum Motorraum 31 hin fördern. Der weiteren Abdichtung dient ein O-Ring 33.

Der Bohrhammer 1 weist eine Druckausgleichseinrichtung 34 auf, die insbesondere in Fig. 2 im Detail dargestellt und anhand dieser nachfolgend näher erläutert ist. Die Druckausgleichseinrichtung 34 ermöglicht einen Abbau des im Betrieb im Getrieberaum 32 entstehenden Druckes und somit einen Druckausgleich. Bekanntlich entwickelt sich im Betrieb des Bohrhammers 1 vor allem im Getrieberaum 32 Wärme, insbesondere dann, wenn der Bohrhammer 1 im Schlagbetrieb arbeitet. Durch die Erwärmung im Getrieberaum 32 entwickelt sich ein erheblicher Überdruck, der mittels der Druckausgleichseinrichtung 34 abgebaut werden kann, und dies mit Vorteil ohne Schmiermittelverlust innerhalb des Getrieberaumes 32.

Die Druckausgleichseinrichtung 34 verbindet mit Vorteil den Getrieberaum 32 mit dem Motorraum 31 und nimmt einen Druckausgleich des Getrieberaumes 32 zum Motorraum 31 hin vor. Hierzu weist die Druckausgleichseinrichtung 34 mindestens einen Verbindungskanal 35 zwischen dem Getrieberaum 32 und dem Motorraum 31 auf. Teil der Druckausgleichseinrichtung 34, insbesondere des Verbindungskanales 35, ist mindestens eine im Gehäuseteil 13 enthaltene Bohrung 36, die mit einem Ende 37 in den Getrieberaum 32 und mit ihrem anderen Ende 38 in den Motorraum 31 ausmündet und vorteilhafterweise parallel zur Achse des Ritzels 8 durch den Gehäuseteil 13 hindurchläuft. Der Gehäuseteil 13 weist im Bereich der Hülse 30 mit endseitigem Kupplungszahnrad 10, der Druckfeder 12 und der Zwischenwelle 17 einen zum Getrieberaum 32 vorstehenden Vorsprung 28, z.B. Stift, auf, der einstückiger Teil des Gehäuseteils 13 ist und durch den die mindestens eine Bohrung 36 hindurchläuft, wobei deren getrieberaumseitiges Ende 37 im Bereich der Stirnseite 39 dieses Vorsprunges 28 ausmündet.

In Fig. 1 und 2 ist angedeutet,daß alternativ oder zusätzlich der Getrieberaum 32 nach außen,zur Atmosphäre, entlüftet sein kann. Hierzu dient ein nur gestrichelt angedeuteter Kanal 36', z.B. eine Bohrung, im Gehäuseteil 13, der nach außen führt, gegebenenfalls durch das Gehäuse 2 hindurch oder in sonstiger Weise. Der Kanal 36' schließt an den in Fig. 2 links davon verlaufenden Bohrungsabschnitt der Bohrung 36 an.

Die Druckausgleichseinrichtung 34 weist ferner im Getrieberaum 32 ein ständig umlaufend angetriebenes Rotationselement 40 auf, mittels dessen im Getrieberaum 32 befindliches Schmiermittel infolge Fliehkraft radial nach außen schleuderbar ist. Das Rotationselement 40 ist mittels der vom Ritzel 8 ständig angetriebenen Hülse 30 des Getriebes 4 angetrieben, und zwar über die Druckfeder 12, deren Enden an der Hülse 30 einerseits und am Rotationselement 40 andererseits kraftschlüssig und/oder formschlüssig angreifen. Mit dem in Fig. 2 linken Endbereich ist die Druckfeder 12 z.B. mit ihrer letzten Windung kraftschlüssig und/oder formschlüssig in einer Bohrung 41 der Hülse 30 gehalten, z.B. festgeklemmt. Das in Fig. 2 rechte,andere Ende der Druckfeder 12, z.B. deren letzte Windung oder ein Teil dieser, ist kraftschlüssig und/oder formschlüssig auf einem Abatz des Rotationselements 40 gehalten. Auf diese Weise wird über die vom Ritzel 8 ständig angetriebene Hülse 30 und die somit ständig umlaufend angetriebene Druckfeder 12 das Rotationselement 40 ständig angetrieben, und zwar sowohl in der Arbeitsstellung Bohren als auch in der Arbeitsstellung Schlagbohren und Meißeln des Bohrhammers 1. Das Rotationselement 40 befindet sich somit immer in Rotation.

Das Rotationselement 40 ist dem in den Getrieberaum 32 ausmündenden Ende 37 des Verbindungskanals 35, insbesondere der Bohrung 36, räumlich mit axialem Abstand davon vorgelagert, wobei das Rotationselement 40 dieses Ende 37 in Radialrichtung überdecken kann.

Das Rotationselement 40 ist aus einer etwa hutförmigen Abdeckkappe 42 gebildet, die eine Stirnwand 43, einen sich daran anschließenden, etwa zylindrischen Mantel 44 und einen an den Mantel 44 anschließenden Ringflansch 45 aufweist. Die Abdeckkappe 42 übergreift den Vorsprung 28 des Gehäuseteils 13 beim ersten Ausführungsbeispiel mit sowohl axialem als auch radialem Abstand. Die Stirnwand 43 überdeckt radial das Ende 37 der Bohrung 36. Bei Rotation des ständig angetriebenen Rotationselements 40 in Gestalt der Abdeckkappe 42 bleibt die zum Getrieberaum 32 weisende Seite der Stirnwand 43 in Folge der Fliehkraft ständig schmiermittelfrei, z.B. fettfrei. Das Schmiermittel wird aufgrund der Rotation auf der Stirnwand 43 radial nach außen geschleudert.

Die Abdeckkappe 42 enthält in der Stirnwand 43 mindestens einen Durchlaß 46, z.B. eine Bohrung. Gestrichelt ist in Fig. 2 angedeutet, daß die Abdeckkappe 42 zusätzlch oder statt dessen auch in ihrem Mantel 44 einen Durchlaß 47 enthalten kann. Über den jeweiligen Durchlaß 46, 47 steht der Getrieberaum 32 mit dem Innenraum 48, der von der Abdeckkappe 42 umschlossen ist, und über den Innenraum 48 mit dem darin ausmündenden Ende 37 des Verbindungskanals 35, insbesondere der Bohrung 36, in Verbindung. Somit kann der im Betrieb aufgrund Erwärmung im Getrieberaum 32 sich bildende erhebliche Überdruck über den Durchlaß 46,47,den Innenraum 48 und die Bohrung 36 zur Atmosphäre oder zum Motorraum 31 hin abgebaut werden, wobei zugleich vermieden ist, daß im Getrieberaum 32 enthaltenes Schmiermittel, insbesondere Fett,auf diesem Wege aus dem Getrieberaum 32 entweichen und etwa in die Atmosphäre bzw. in den Motorraum 31 gelangen kann. Es ist somit mit einfachen Mitteln und auf kostengünstige Weise eine zuverlässige Abdichtung des Getrieberaumes 32 bei gleichzeitiger Entlüftung dieses erreicht, wobei ein Austritt von Schmiermittel, insbesondere Fett, und somit ein etwaiger Schmiermittelverlust, vermieden ist. Sollte im Betrieb Schmiermittel evtl. doch durch den Durchlaß 46,47 in den Innenraum 48 eindringen, so wird das Schmiermittel aufgrund des ständig rotierenden Rotationselementes 40 und somit aufgrund der Fliehkraft innerhalb der Abdeckkappe 42 gegen die Innenseite des Mantels 44 geschleudert, wobei das Schmiermittel allenfalls entlang des Mantels 44 bis hin zum Axiallager 14 gelangen kann und dort radial aufgrund der Fliehkraft wieder in den Getrieberaum 32 zurückgefördert wird. Auf keinen Fall kann Schmiermittel, welches über den Durchlaß 46,47 in den Innenraum 48 gelangt, in die Bohrung 36 eindringen.

In besonders einfacher Ausgestaltung ist das Rotationselement 40 Teil des Axiallagers 14, über das die Druckfeder 12 der Hülse 30 mit dem in Fig. 2 rechten Ende axial am Gehäuseteil 13 abgestützt und drehbar gelagert ist. Beim ersten Ausführungsbeispiel gemäß Fig. 1 und 2 ist das Axiallager 14 als Wälzlager, insbesondere Kugellager, ausgebildet. Es enthält in einem Lagerkäfig 49 Lagerkörper 50,z.B. in Form von Kugeln. Am Gehäuseteil 13 ist das Axiallager 14 mittels eines Lagerringes 51, auf dem die Lagerkörper 50 laufen, abgestützt. Das Rotationselement 40, insbesodere die Abdeckkappe 42, bildet auf der den Lagerkörpern 50 zugewandten axialen Ringfläche des Ringflansches 45 eine Lagerfläche 52, die derjenigen des Lagerringes 51 im wesentlichen entspricht und auf der die Lagerkörper 50 laufen.

Bei einem anderen, nicht gezeigten Ausführungsbeispiel ist das Rotationselement 40 statt dessen aus einer Scheibe gebildet.

Bei dem in Fig. 3 gezeigten zweiten Ausführungsbeispiel sind für die Teile, die dem ersten Ausführungsbeispiel gemäß Fig. 1 und 2 entsprechen, um 100 größere Bezugszeichen verwendet, so daß dadurch zur Vermeidung von Wiederholungen auf die Beschreibung des ersten Ausführungsbeispieles Bezug genommen ist.

Das zweite Ausführungsbeispiel unterscheidet sich vom ersten hinsichtlich der Ausbildung des Axiallagers 114, das beim zweiten Ausführungsbeispiel als Gleitlager ausgebildet ist. Das Axiallager 114 weist eine Gleitscheibe 160 auf, die über ein Dichtelement 161 axial am Gehäuseteil 113 abgestützt ist. Das Rotationselement 140, insbesondere in Gestalt der Abdeckkappe 142, ist mit der am Ringflansch 145 vorgesehenen Lagerfläche 152 an der Gleitscheibe 160 axial abgestützt und gelagert. Im Radialraum zwischen dem Vorsprung 128, z.B. Stift, des Gehäuseteils 113 und dem Mantel 144 der Abdeckkappe 142 ist eine Gleithülse 162 angeordnet, die mit der Gleitscheibe 160 einstückig ist und die Abdeckkappe 142 auf dem Vorsprung 128 zentriert. Die Gleitscheibe 160 ist auf den Vorsprung 128 und das Dichtelement 161 gepreßt. Wie Fig. 3 zeigt, kann die Bohrung 136, die den Getrieberaum 132 mit der Atmospähre oder mit dem Motorraum 131 verbindet, im Bereich des Vorsprunges 128 und der zentrierenden Hülse 162 auf den kleinstmöglichen Durchlaßquerschnitt reduziert werden.

Das Rotationselement 140 weist im Bereich der Lagerfläche 152 zumindest eine radiale oder tangentiale Nut 163 auf, die radial oder tangential nach außen in den Getrieberaum 132 ausmündet. Ferner weist das Rotationselement 140 im Bereich der Lagerfläche 152 auf seinem Umfang eine Schleudereinrichtung 164 auf, die z.B. aus einer axial überstehenden, ringförmigen Schürze 165 gebildet ist. Die Schürze 165 ist als Kegelstumpfring ausgebildet, dessen innere Fläche 166 sich in der zum Gehäuseteil 113 gerichteten Achsrichtung etwa kegelstumpfförmig erweitert. Aufgrund der Nut 163 und der Schleudereinrichtung 164 wird der Dicht- und Schleudereffekt noch gesteigert. Die Nut 163 dient als Rückfördernut für etwaiges Schmiermittel aus dem Innenraum 148 radial nach außen zurück in den Getrieberaum 132. Auch bei diesem zweiten Ausführungsbeispiel bleibt die Stirnseite der Stirnwand 143 in Folge der Fliehkraft bei der Rotation des Rotationselements 140 stets frei von Schmiermittel, insbesondere Fett. Sollte Schmiermittel wider Erwarten doch durch einen Durchlaß 146, 147 in den Innenraum 148 eindringen, so wird das Schmiermittel aufgrund der Rotation nach außen geschleudert gegen die Innenfläche des Mantels 144, längs der das Schmiermittel zum Axiallager 114, insbesondere zur Gleitscheibe 160,wandert. Das Schmiermittel kann sodann über die mindestens eine Nut 163 radial nach außen gelangen und wird über die etwa winkelige Schürze 165 heraus und zurück in den Getrieberaum 132 geschleudert. Somit kann auch in diesem Fall das in den Innenraum 148 eindringende Schmiermittel nicht in die Bohrung 136 gelangen.

Die Ausgestaltung des Axiallagers 114 als Gleitlager beim zweiten Ausführungsbeispiel in Fig. 3 ist im Vergleich zum ersten Ausführungsbeispiel noch einfacher und noch kostengünstiger.

Beim zweiten Ausführungsbeispiel in Fig. 3 ist das dort rechte Ende der Druckfeder 112 auf einem im Durchmesser größeren Absatz 167 gehalten, wobei der Absatz 167 eine z.B. radial gerichtete Mitnahmefläche 168 aufweist, an der das Ende 169 der Feder 112 formschlüssig anliegen kann, so daß die umlaufend angetriebene Feder 112 über dieses Ende 169 und die Mitnahmefläche 168 das Rotationselement 140 in der einen Drehrichtung formschlüssig mitnimmt und antreibt. Statt dessen kann z.B. so wie beim ersten Ausführungsbeispiel in Fig. 1 und 2 das rechte Ende der Druckfeder 112 auch klemmend und somit kraftschlüssig mit dem Rotationselement 140 derart verbunden sein, daß darüber die ständig angetriebene Druckfeder 112 das Rotationselement 140 antreibt.

## Patentansprüche

1. Handwerkzeugmaschine, insbesondere Bohrhammer, mit einem Gehäuse (2) und einem in einem Motorraum (31, 131) des Gehäuses (2) enthaltenen elektrischen Antriebsmotor (3) zum Antrieb eines Ritzels (8; 108), das sich durch einen Gehäuseteil (13; 113) hindurch in einen Getrieberaum (32; 132) erstreckt und dort mit einem Getriebe (4) zum Antrieb einer Werkzeugaufnahme (6) in Eingriff steht, sowie mit einer einen im Getrieberaum (32; 132) im Betrieb entstehenden Druck abbauenden Druckausgleichseinrichtung (34; 134), welche einen Verbindungskanal (35; 135) zur Entlüftung des Getrieberaums (32; 132) aufweist, wobei ein in den Getrieberaum (32; 132) ausmündendes Ende (37; 137) des Verbindungskanals (35; 135) von einer Abdeckung (42; 142) abgedeckt ist, welche wenigstens einen Durchlaß (46, 47; 146, 147) zum Verbindungskanal (35; 135) aufweist, dadurch gekennzeichnet, daß die Abdeckung (42; 142) als gegenüber dem Gehäuse (2) umlaufend antreibbares Rotationselement (40; 140) ausgebildet ist.

2. Handwerkzeugmaschine nach Anspruch 1, dadurch gekennzeichnet, daß der Verbindungskanal (35; 135) mit seinem anderen Ende (38; 138) in die Atmosphäre und/oder in den Motorraum (31; 131) mündet.

3. Handwerkzeugmaschine nach Anspruch 1 oder 2, dadurch gekennzeichnet, daß der Verbindungskanal (35; 135) als Bohrung (36, 36'; 136) mit einem annähernd parallel zur Achse des Ritzels (8; 108) durch den Gehäuseteil (13; 113) verlaufenden Bohrungsabschnitt versehen ist.

4. Handwerkzeugmaschine nach einem der vorhergehenden Ansprüche, dadurch gekennzeichnet, daß das Rotationselement (40; 140) dem in den Getrieberaum (32; 132) ausmündenden Ende (37; 137) des Verbindungskanals (35; 135), insbesondere der Bohrung (36, 36'; 136), räumlich mit axialem Abstand davon vorgelagert ist und dieses Ende (37; 137) in Radialrichtung überdeckt.

5. Handwerkzeugmaschine nach einem der vorhergehenden Ansprüche, dadurch gekennzeichnet, daß die Abdeckung (42; 142) von einer etwa hutförmigen Abdeckkappe gebildet wird, und der Verbindungskanal (35; 135) in einem beispielsweise stiftförmigen Vorsprung (28, 128) des Gehäuseteils (13; 113) untergebracht ist.

6. Handwerkzeugmaschine nach einem der vorhergehenden Ansprüche, dadurch gekennzeichnet, daß das Rotationselement (40; 140) in einer axialen Lagerfläche (52; 152) gegenüber dem Gehäuseteil (13; 113) gelagert ist.

7. Handwerkzeugmaschine nach Anspruch 6, dadurch gekennzeichnet, daß das Rotationselement (140) im Bereich der Lagerfläche (152) zumindest eine Nut (163) aufweist, die radial oder tangential nach außen in den Getrieberaum (132) ausmündet.

8. Handwerkzeugmaschine nach Anspruch 6 oder 7, dadurch gekennzeichnet, daß das Rotationselement (140) im Bereich der Lagerfläche (152) auf seinem Umfang eine Schleudereinrichtung (164) aufweist.

9. Handwerkzeugmaschine nach Anspruch 8, dadurch gekennzeichnet, daß die Schleudereinrichtung (164) aus einer axial überstehenden ringförmigen Schürze (165) gebildet ist.

10. Handwerkzeugmaschine nach einem der vorhergehenden Ansprüche, dadurch gekennzeichnet, daß das Rotationselement (40; 140) mittels einer Druckfeder (12; 112) antreibbar ist, deren Enden einerseits am Rotationselement (40; 140) und andererseits an einer vom Antriebsritzel (8; 108) antreibbaren Hülse (30; 130) kraftschlüssig und/oder formschlüssig angreift.

## Claims

1. Powered hand tool, particularly a hammer drill, having a housing (2) and an electric drive motor (3), contained in a motor space (31, 131) of the housing (2), for driving a pinion (8; 108) which extends through a housing part (13; 113) into a gear space (32; 132) and meshes there with a gear (4) for driving a tool holder (6), and also a pressure-compensating device (34; 134) which reduces a pressure arising in the gear space (32; 132) during operation and has a connecting channel (35; 135) for venting the gear space (32; 132), one end (37; 137) of the connecting channel (35; 135), which end (37; 137) leads out into the gear space (32; 132), being covered by a cover (42; 142) which has at least one passage (46, 47; 146, 147) leading to the connecting channel (35; 135), characterized in that the cover (42; 142) is designed as a rotary element (40; 140) which can be driven in a rotating manner relative to the housing (2).

2. Powered hand tool according to Claim 1, characterized in that the connecting channel (35; 135) leads with its other end (38; 138) into the atmosphere and/or into the motor space (31; 131).

3. Powered hand tool according to Claim 1 or 2, characterized in that the connecting channel (35; 135) is provided as a bore (36, 36'; 136) having a bore section running approximately parallel to the axis of the pinion (8; 108) through the housing part (13; 113).

4. Powered hand tool according to one of the preceding claims, characterized in that the rotary element (40; 140) is located spatially at an axial distance in front of the end (37; 137), leading out into the gear space (32; 132), of the connecting channel (35; 135), in particular the bore (36, 36'; 136), and covers this end (37; 137) in the radial direction.

5. Powered hand tool according to one of the preceding claims, characterized in that the cover (42; 142) is formed by a roughly hat-shaped cover cap, and the connecting channel (35; 135) is accommodated in a, for example pin-shaped, projection (28, 128) of the housing part (13; 113).

6. Powered hand tool according to one of the preceding claims, characterized in that the rotary element (40; 140) is mounted relative to the housing part (13; 113) in an axial bearing surface (52; 152).

7. Powered hand tool according to Claim 6, characterized in that the rotary element (140) has at least one groove (163) in the area of the bearing surface (152), which groove (163) leads radially or tangentially outwards into the gear space (132).

8. Powered hand tool according to Claim 6 or 7, characterized in that the rotary element (140) has a centrifugual device (164) on its periphery in the area of the bearing surface (152).

9. Powered hand tool according to Claim 8, characterized in that the centrifugal device (164) is formed from an axially projecting annular apron (165).

10. Powered hand tool according to one of the preceding claims, characterized in that the rotary element (40; 140) can be driven by means of a compression spring (12; 112), the ends of which act in a frictional and/or positive-locking manner on the rotary element (40; 140) on the one hand and on a sleeve (30; 130) which can be driven by the drive pinion (8; 108) on the other hand.

## Revendications

1. Machine-outil à main, notamment marteau perforateur comprenant un boîtier (2) dont le logement à moteur (31, 131) comporte un moteur électrique (3) pour entraîner un pignon (8, 108) qui traverse une partie de boîtier (13, 113) pour arriver dans la chambre de transmission (32, 132) et y être en prise avec une transmission (4) pour entraîner un support d'outil (6), ainsi qu'une installation d'équilibrage de pression (34, 134) pour diminuer la pression engendrée pendant le fonctionnement dans la chambre de transmission (32, 132), cette installation comportant un canal de liaison (35, 135) pour ventiler la chambre de transmission (32, 132), une extrémité (37, 137) débouchant dans la chambre de transmission (32, 132) du canal de liaison (35, 135) étant couverte par un moyen de recouvrement (42, 142) muni d'au moins un passage (46, 47 ; 146, 147) vers le canal de liaison (35, 135), caractérisée en ce que le moyen de recouvrement (42, 142) est réalisé sous la forme d'un élément de rotation (40, 140) entraîné en rotation par rapport au boîtier (2).

2. Machine-outil à main selon la revendication 1, caractérisée en ce que le canal de liaison (35, 135) débouche par son autre extrémité (38, 138) à l'atmosphère et/ou dans le logement du moteur (31, 131).

3. Machine-outil à main selon la revendication 1 ou 2, caractérisée en ce que le canal de liaison (35, 135) est muni d'un perçage (36, 36' ; 136) dont le segment de perçage passant dans la partie de boîtier (13, 113) est un axe pratiquement parallèle à l'axe du pignon (8, 108).

4. Machine-outil à main selon l'une quelconque des revendications précédentes, caractérisée en ce que l'élément de rotation (40, 140) est situé à une certaine distance axiale devant l'extrémité (37, 137) du canal de liaison (35, 135) débouchant dans la chambre de transmission (32, 132), notamment le perçage (36, 36' ; 136) et recouvre cette extrémité (37, 137) dans la direction radiale.

5. Machine-outil à main selon l'une des revendications précédentes, caractérisée en ce que le moyen de recouvrement (42, 142) est constitué par un capuchon sensiblement en forme de chapeau et le canal de liaison (35, 135) est logé dans une partie en saillie (28, 128) par exemple en forme de tige de la partie de boîtier (13, 113).

6. Machine-outil à main selon l'une des revendications précédentes, caractérisée en ce que l'élément de rotation (40, 140) est monté dans une surface de palier axial (52, 152) par rapport à la partie de boîtier (13, 113).

7. Machine-outil à main selon la revendication 6, caractérisée en ce que l'élément de rotation (140) comporte au moins une rainure (163) dans la zone de la surface d'appui (152), cette rainure débouchant à l'extérieur dans la chambre de transmission (132) de manière radiale ou tangentielle.

8. Machine-outil à main selon la revendication 6 ou 7, caractérisée en ce que l'élément de rotation (140) Comporte, au niveau de sa surface d'appui (152), à sa périphérie, une installation de projection (164).

9. Machine-outil à main selon la revendication 8, caractérisée en ce que l'installation de projection (164) est formée d'une jupe (165), annulaire, qui est axialement en saillie.

10. Machine-outil à main selon l'une des revendications précédentes, caractérisée en ce que l'élément de rotation (40, 140) est entraîné par un ressort de compression (12, 112) dont les extrémités agissent, d'une part, sur l'élément de rotation (40, 140) et, d'autre part, sur un manchon (30, 130) entraîné par le pignon d'entraînement (8, 108) par une liaison par la force et/ou par la forme.
